# EUROPÄISCHE PATENTSCHRIFT

(11) **EP 2 476 811 B1**
(45) Veröffentlichungstag und Bekanntmachung des Hinweises auf die Patenterteilung: **11.01.2017**
(21) Anmeldenummer: 11190321.7
(22) Anmeldetag: 23.11.2011
(51) Int. Cl.: E04B 2/74, E04B 1/58, E04B 1/24

(54) **Verbindungselement**
Connecting element
Elément de liaison

(30) Priorität: 17.01.2011 DE 202011000119 U
(43) Veröffentlichungstag der Anmeldung: 18.07.2012
(73) Patentinhaber: Protektorwerk Florenz Maisch GmbH & Co. KG, 76571 Gaggenau (DE)
(72) Erfinder: Studniorz, Thilo, 09306 Rochlitz (DE); Knorr, Rüdiger, 64560 Riedstadt (DE)
(74) Vertreter: Geitz Truckenmüller Lucht Christ

(56) Entgegenhaltungen:
- GB-A- 2 084 629
- US-A- 2 796 158
- US-A- 3 492 766
- US-A- 6 119 430

## Beschreibung

Die Erfindung betrifft ein Verbindungselement, vorzugsweise zur Verwendung im Trockenbau zur Ausbildung von Stütze-Riegelverbindungen, wobei das Verbindungselement im Wesentlichen eine C-Profil-Schiene umfasst, wobei die C-Profil-Schiene des Verbindungselementes derart dimensioniert ist, dass sie mit dem herkömmlichen C-Profil einer Stütze und/oder eines Riegels eine Klemmpassung ausbildet, indem das Verbindungselement wie eine Aufsteckhülse auf die C-Profil-Schiene einer Stütze oder eines Riegel formschlüssig aufschiebbar oder aufsteckbar ist, und wobei eine Stirnseite der C-Profil-Schiene des Verbindungselementes geöffnet ist.

Ein derartiges Verbindungselement ist aus der GB 2 084 62 9. A vorbekannt. Aus dieser Schrift ist ein höhenverstellbarer Stützbalken vorbekannt, umfassend ein C-Profil auf das ein Verbindungselement, das ebenfalls als C-Profil ausgebildet ist derart aufstellbar ist, dass dieses einerseits im Sinne einer teleskopartigen Verlängerung des Stützbalkens längsverschieblich gelagert ist und andererseits die beiden C-Profile derart dimensioniert sind, dass sich im Bereich der aneinander angrenzenden Wandungen der an der Verbindung beteiligten C Profile eine Reibhemmung ausbildet, so dass eine erste vorläufige Festlegung der beiden C-Profile in ihrer jeweiligen Relativposition erfolgt.

Im Übrigen ist aus dem US-Patent US 2,796,158 eine Vorrichtung zum Aufbau einer Wandkonstruktion, insbesondere von Raumteilern, vorbekannt, bei denen ebenfalls zwei C-Profile gegeneinander längsverschieblich gelagert sind, wobei die beiden Längsprofile mittels in der Zusammensteckstellung überlappender Schlitze mittels einer die beiden Schlitze durchgreifenden Schrauben-Mutter-Verbindung miteinander in ihrer jeweiligen Relativposition fixierbar sind.

Die Gegenstände beider Entgegenhaltungen benötigen zusätzliche Elemente, um mit einer Rahmenkonstruktion, etwa zum Aufbau eines Tragwerkes, verbunden zu werden.

Aus der US 6,100 19,430 ist es ebenfalls vorbekannt, einen längenverstellbaren Stützbalken zu schaffen, in dem auf das C-Profil eines Stützbalkens ein weiteres C-Profil im Sinne eines Verlängerungselementes aufgeschoben wird.

Ein ähnliches Verbindungselement zur Ausbildung einer Stütze-Riegel Verbindung im Trockenbau ist aus der US 3 492 766 A vorbekannt.

Der Trockenbau zeichnet sich gegenüber der herkömmlichen Bauweise dadurch aus, dass keine wasserhaltigen Baustoffe, wie Beton oder Putz, zur Errichtung von Bauteilen verwendet werden und daher auf die üblichen Austrocknungszeiten verzichtet werden kann. In diesem Zusammenhang werden Raumstrukturen, Wände, aber auch Außenbauten durch das Zusammenfügen industrieller Halbzeuge erzeugt. Die Trockenbauweise ist im Allgemeinen schneller und oftmals günstiger als das Erstellen von Bauten mit herkömmlichem Mauerwerk. Trockenbauten werden insbesondere eingesetzt, um Raum-in-Raum-Systeme, also etwa Trennwände, aber auch ganze Büro- oder Studioeinbauten oder Nasszellen, entweder von Anfang an oder nachträglich, in größeren Raumstrukturen zu installieren. Die solcherart durch Trockenbau geschaffenen Raumzellen, können ein- oder zweistöckig ausgebildet sein und sind als selbsttragende Strukturen zu konstruieren. Nachdem sie in der Regel keine tragenden Funktionen in einem Bauwerk erfüllen müssen, sind sie nicht vergleichbaren Belastungen, wie andere Gebäudestrukturen, ausgesetzt. Selbstverständlich sind im Rahmen des Trockenbaus auch Mischkonstruktionen, also Konstruktionen, die sowohl auf herkömmliches Mauerwerk, wie auch auf Trockenbaubestandteile setzen, denkbar.

Bei den bereits angesprochenen Raum-in-Raum-Konstruktionen besteht jedoch das Problem, dass die Trockenbaukonstruktion meist in bereits bestehende Raumstrukturen integriert werden müssen. Dabei müssen häufig bei einer derartigen Trockenbaukonstruktion bereits bestehende Baumängel, wie etwa Unebenheiten im Aufstellgrund, schiefe Wände oder Deckenkonstruktionen, als gegeben hingenommen werden und die Trockenbaukonstruktion quasi in die bereits bestehenden Bauten integriert werden. Dies erfordert üblicherweise aufwendige Spezialkonstruktionen an dem Trockenbauwerk oder aber umfangreiche, zumeist nicht erwünschte Nachbearbeitungen des bestehenden Bauwerkes. Nachdem es aber gerade Sinn und Zweck des Einsatzes von Trockenbaukonstruktionen ist, möglichst schnelle und einfache Lösungen zu konzipieren, ist dies nach Möglichkeit zu vermeiden.

Der Erfindung liegt daher die Aufgabe zu Grunde, ein Verbindungselement zu schaffen, das es auch im Falle von bereits bestehenden Unebenheiten im Aufstellgrund oder bei angrenzenden Wänden erlaubt, ohne Veränderungen der Trockenbaukonstruktion an sich, entsprechende Nivellierungen und Anpassungen in einfacher Weise vor Ort vornehmen zu können.

Die Lösung dieser Aufgabe gelingt durch den Einsatz eines Verbindungselementes mit den Merkmalen des Hauptanspruches. Vorteilhafte Ausgestaltungen des Verbindungselementes können den abhängigen Ansprüchen 2 bis 5 entnommen werden.

Das Verbindungselement umfasst im Wesentlichen eine C-Profil-Schiene mit einer offenen und einer geschlossenen Stirnseite. Die geschlossene Stirnseite wird von einem planen Abschlussblech gebildet, das das C-Profil-Schienenelement auf der Offenseite durch einen Überstand überragt, wobei das Abschlussblech im Übrigen in seiner Breite der Breite der C-Profil-Schiene des Verbindungselementes entspricht. Die C-Profil-Schiene ist derart dimensioniert, dass sie wie eine Aufsteckhülse auf ein übliches C-Profil zur Ausbildung einer Stütze oder eines Riegels innerhalb eines Trockenbauwerkes aufgeschoben werden kann. Die maximale Aufschubtiefe des Verbindungselementes ist dabei durch das auf der der Offenseite abgewandten Stirnseite der C-Profil-Schiene angeordnete Abschlussblech des Verbindungselementes begrenzt. Das Verbindungselement kann also in dem Zwischenbereich einer minimalen Aufstecktiefe, die für eine ordnungsgemäße Verbindung zwischen dem Verbindungselement und deren jeweiligen Stütze oder Riegel notwendig ist, und dem durch das Anschlagsabschlussblech gebildeten Anschlag frei verschieblich angeordnet werden und somit für eine stufenlose Verlängerung oder Verkürzung der entsprechenden Stütze oder des jeweiligen Riegels sorgen.

Das Verbindungselement kann in der Einbaulage von unten auf eine zumindest annähernd vertikal verbaute Stütze aufgeschoben werden, so dass das Abschlussblech quasi die Bodenplatte der Stütze darstellt. Für den Fall, dass alle Vertikalstützen einer entsprechenden Raumkonstruktion entsprechend mit Verbindungselementen versehen werden, können lokale Unebenheiten der Aufstellfläche, der Raumkonstruktion durch die entsprechende Positionierung der Verbindungselemente relativ zu den Vertikalstützen der Raumkonstruktion ausgeglichen werden.

Die Verbindungselemente können alternativ auch oberseitig auf die zumindest annähernd vertikal eingebauten Stützen eines Bauwerks aufgesetzt werden und somit oberseitig ein Ausgleich für Längenunterschiede der Stützen gesorgt werden, so dass die Auflager für mit den Stützen zu verbindende zumindest im Wesentlichen in horizontaler Einbaulage zu verbauende Riegel in gleicher Höhe angeordnet sind.

In vorteilhafter Ausgestaltung sind die C-Profil-Schiene und/oder das Abschlussblech mit Durchgangsbohrungen versehen, so dass das Verbindungselement in seiner jeweiligen Aufschubposition relativ zu dem jeweiligen Riegel oder der jeweiligen Stütze fixierbar ist, etwa durch Ausbildung einer einfachen Schraubverbindung.

In abermals vorteilhafter Weiterbildung sind die Durchgangsbohrungen jeweils paarweise im Abstand zueinander angeordnet, so dass jeweils eine Doppelverbindung, etwa durch Ausbildung einer einfachen Schraubverbindung, herstellbar ist und somit für eine bessere Fixierung des Verbindungselementes in der jeweils gewünschten Relativposition zu dem jeweiligen Riegel oder der jeweiligen Stütze sichergestellt ist.

Die Erfindung wird nachstehend anhand eines in der Zeichnung nur schematisch dargestellten Ausführungsbeispiels näher erläutert:

### Es zeigen:

- Figur 1: ein auf eine Stütze aufgesetztes Verbindungselement in einer perspektivischen Darstellung,
- Figur 2: ein Verbindungselement gemäß Figur 1 in Alleinstellung in einer perspektivischen Rückansicht,
- Figur 3: eine Raumkonstruktion in Trockenbauweise mit Stützen und Riegeln unter Verwendung der in Figur 1 und 2 gezeigten Verbindungselemente in perspektivischer Ansicht,
- Figur 4: ein in Figur IV. bezeichnetes Teilelement
- Figur 5: ein in Figur 3 mit V bezeichnetes Teilelement
- Figur 6: ein in Figur 3 mit VI bezeichnetes Teilelement
- Figur 7: ein in Figur 3 mit VII bezeichnetes Teilelement.

Figur 1 zeigt in perspektivischer Ansicht einen in einer vertikalen Einbaulage dargestellte Stütze 1, auf die ein Verbindungselement 2 nach Art eines Adapters formschlüssig aufgesteckt ist. Das Verbindungselement 2 besteht seinerseits aus einer C-Profil-Schiene 3 die derart dimensionierte ist, dass sie auf die Stütze 1, die ebenfalls als C-Profil-Schiene ausgebildet ist formschlüssig unter Ausbildung einer Presspassung aufgesteckt bzw. aufgeschoben werden kann. Die C-Profil-Schiene 3 besitzt eine, eine Einstecköffnung 4 markierende, offene Stirnseite des Verbindungselementes 2. Die der Einstecköffnung 4 gegenüberliegende Stirnseite des Verbindungselementes 2 ist durch ein planes Abschlussblech 5 verschlossen. Das Abschlussblech 5 bildet insoweit eine geschlossene Stirnseite des Verbindungselementes 2 aus. Dabei entspricht die Breite des Abschlussbleches 5 der Breite der C-Profil-Schiene 3 des Verbindungselementes 2. In Längsrichtung überragt das Abschlussblech 5 die offene Seite des Verbindungselementes 2 um einen Überstand 6. Das Abschlussblech 5 ist wie aus Figur 1 ersichtlich mit zwei einander benachbarten Durchgangsbohrungen 7,7' versehen.

In Figur 2 ist ebenfalls in einer perspektivischen Darstellung aber in einer Rückansicht erneut das in Figur 1 gezeigte Verbindungselement 2 dargestellt. Wie aus dieser Darstellung ersichtlich ist auch die Bodenplatte 10 der C-Profil-Schiene 3 des Verbindungselements 2 mit Verbindungsbohrungen 11 versehen. Über die Verbindungsbohrungen 11 kann die C-Profil-Schiene 3 des Verbindungselements 2 beispielsweise mit einer vertikalen Stütze 1 wie in Figur 1 dargestellt verbunden werden, etwa durch eine hier nicht weiter dargestellte Schraubverbindung und somit das Verbindungselement 2 in seiner Relativposition zur Stütze 1 aber auch beispielsweise eines Riegels fixiert werden.

Figur 3 zeigt in perspektivischer Darstellung einen Ausschnitt aus einer Raumkonstruktion die im Trockenbaustil durch die Ausbildung von an sich bekannten Stütze-/ Riegelverbindungen, also durch die Verbindung entsprechender C-Profil-Schienenelemente fachwerkartig hergestellt ist. Die Raumkonstruktion 12 besteht gemäß der Darstellung in Figur 3 aus vertikal eingebauten Stützen 1 und horizontal eingebauten Riegeln 13. Dabei kommen sowohl bei der Aufstellung der Stützen 1 auf einer hier nicht weiter dargestellten Bodenplatte wie auch zur Verbindung der Stützen 1 und Riegel 13 jeweils Verbindungselemente 2 in noch zu erläuternder Funktion gemäß den Detailansichten, wie sie in den Figuren 4 bis 7 dargestellt sind zum Einsatz.

Figur 4 zeigt in einer Detaildarstellung wie unterseitig auf eine Stütze 1 ein Verbindungselement 2 aufgesteckt wurde. Dabei bildet das Abschlussblech 5, wie aus Figur 4 ersichtlich, quasi das Bodenelement der in Figur 3 gezeigten Raumkonstruktion 12. Über die Relativpositionierung des Verbindungselementes 2 relativ zur Stütze 1 und deren Fixierung über die Verbindungsbohrungen 11 in dieser Position kann somit die Länge der Stütze 1 so nivelliert werden, dass die Stütze-/Riegel-Verbindungen, etwa gemäß den Figuren 5 und 6, wie in Figur 3 dargestellt, alle in gleicher Höhe angeordnet sind und somit die Riegel 13 jeweils bestimmungsgemäß waagerecht aufgelagert sind.

Gemäß der Detaildarstellung in Figur 5 ist das Verbindungselement 2 von oben auf eine Stütze 1 so aufgesteckt, dass das obere Abschlussblech 5 des Verbindungselementes 2 das Auflager für die von den Stützen 13 gebildete Eckverbindung darstellt. Dabei können die Stützen 13 über die Durchgangsbohrungen 7, 7' mit dem in Figur 5 nicht weiter bezeichneten Abschlussblech 5 zur Ausbildung einer Verbindung und zur Herstellung des Auflagers miteinander verbunden werden.

Gemäß der Detaildarstellung in Figur 6 kann der Überstand des Abschlussblechs 5 über die Offenseite der C-Profil-Schiene 3 des Verbindungselementes 2 auch dazu eingesetzt werden, um eine T-Verbindung, bestehend aus drei aneinanderstoßenden Riegel 13, auszubilden und für diese T-Verbindung ein Auflager zu bilden. Auch hier bestimmt die Relativpositionierung des Verbindungselementes 2 und dessen entsprechende Fixierung in dieser Position relativ zur Stütze 1 die jeweilige Auflagerhöhe für die in Figur 6 dargestellte T-Verbindung.

Aus der Detaildarstellung in Figur 7 geht hervor, dass die entsprechenden Verbindungselemente 2 auch dann eingesetzt werden können, wenn eine Doppelstütze aus zwei C-ProfilElementen gebildet wird. In diesem Fall wird auf jede Stütze 1, 1' ein Verbindungselement 2, 2' formschlüssig aufgesetzt, wobei die hier nicht weiter dargestellten Abschlussbleche 5 der Verbindungselemente 2, 2' jeweils die Fußelemente der aus den beiden Stützen 1, 1' gebildeten Doppelstütze ausbilden, so dass auch eine entsprechende Doppelstütze in ihrer Höhe durch die Verwendung der Verbindungselemente 2 nivelliert werden kann.

Vorstehend ist somit ein Verbindungselement beschrieben, das den Aufbau und die Zusammenstellung von Raumkonstruktionen 12, insbesondere die in bestehende Raumkonstruktionen eingebracht werden müssen, dadurch erleichtert, dass mittels der Verbindungselemente 2 eine erleichterte Verbindung der in diesem Zusammenhang eingesetzten Stützen 1 und Riegel 13 ermöglicht und dabei etwa bestehende Unebenheiten oder sonstige Baumängel unproblematisch ausgeglichen werden können.

### BEZUGSZEICHENLISTE

- 1: Stütze
- 2: Verbindungselement
- 3: C-Profil-Schiene
- 4: Einstecköffnung
- 5: Abschlussblech
- 6: Überstand
- 7, 7': Durchgangsbohrung
- 10: Bodenplatte
- 11: Verbindungsbohrung
- 12: Raumkonstruktion
- 13: Riegel

## Patentansprüche

1. Verbindungselement, vorzugsweise zur Verwendung im Trockenbau zur Ausbildung von Stütze-Riegelverbindungen, wobei das Verbindungselement (2) im Wesentlichen eine C-Profil-Schiene (3) umfasst, wobei die C-Profil-Schiene (3) des Verbindungselementes (2) derart dimensioniert ist, dass sie mit dem herkömmlichen C-Profil einer Stütze (1) und/oder eines Riegels (13) eine Klemmpassung ausbildet, indem das Verbindungselement (2) wie eine Aufsteckhülse auf die C-Profil-Schiene einer Stütze (1) oder eines Riegels (13) formschlüssig aufschiebbar oder aufsteckbar ist, und wobei eine Stirnseite der C-Profil-Schiene (3) des Verbindungselementes (2) geöffnet ist, **dadurch gekennzeichnet, dass** die andere Stirnseite der C-Profil-Schiene (3) des Verbindungselement (2) mit einem planen Abschlussblech (5) verschlossen ist, wobei die Breite des Abschlussbleches (5) der der C-Profil-Schiene (3) des Verbindungselementes (2) entspricht, das Abschlussblech (5) aber in dessen Längsrichtung einen Überstand (6) über die Offenseite der C-Profil-Schiene (3) des Verbindungselementes (2) ausbildet, wobei die Klemmpassung im Sinne einer Vormontage eine erste provisorische Fixierung einer Stütze (1) und/oder einer Stütze-/Riegelverbindung leistet, bevor dann mittels Verbindungsbohrungen (11) in einer Bodenplatte (10) des Verbindungselementes (2)- bzw. Durchgangsbohrungen (7,7') in dem Abschlussblech (5) des Verbindungselementes (2) das Verbindungselement (2) in seiner Relativposition zum C-Profil der Stütze (1) oder des Riegels (13) festlegbar ist und damit die Stütze (1) und/oder die Stütze-/ Riegelverbindung in der jeweils angestrebten Sollposition fixierbar ist, wobei das Abschlussblech (5), wenn das Verbindungselement (2) unterseitig auf die Stütze (1) aufgesteckt wird, ein Bodenelement ausbildet und wenn das Verbindungselement (2) oberseitig auf die Stütze (1) aufgesteckt wird, ein Auflager ausbildet.

2. Verbindungselement nach Anspruch 1, **dadurch gekennzeichnet, dass** die Durchgangs- bzw. Verbindungsbohrungen (7, 7',11) jeweils paarweise nebeneinander zur Ausbildung einer Doppelverbindung angeordnet sind.

3. Verbindungselement nach einem der vorhergehenden Ansprüche, **dadurch gekennzeichnet, dass** das Verbindungselement (2) in der Einbaulage unterseitig auf eine vertikal verbaute Stütze (1) derart aufgeschoben ist, dass das Abschlussblech (5) des Verbindungselementes (2) die Bodenplatte dieser Stütze (1) darstellt.

4. Verbindungselement nach einem der vorhergehenden Ansprüche 1 bis 2, **dadurch gekennzeichnet, dass** das Verbindungselement (2) in der Einbaulage oberseitig auf eine vertikal eingesetzte Stütze (1) derart aufgeschoben ist, dass das Abschlussblech (5) des Verbindungselementes (2) ein Auflager für die mit dieser Stütze (1) zu verbindenden, zumindest annähernd horizontal eingebauten Riegel (13) darstellt.

5. Verbindungselement nach Anspruch 3 oder 4, **dadurch gekennzeichnet, dass** in Abhängigkeit davon, wieweit das Verbindungselement (2) auf die Stütze (1) aufgeschoben wird, eine Nivellierung der Stütze (1) als solcher oder aber des durch die Stütze (1) vermittelten Auflagers für die mit der Stütze (1) zu verbindenden Riegel (13) gegeben ist und mittels der Durchgangsbohrungen (7,7') die Verbindung in der jeweils gewünschten Verbindungsposition, vorzugsweise mittels einer Schraubverbindung, fixierbar ist.

## Claims

1. A connecting element, preferably for use in dry construction for forming support-crossbar connections, wherein the connecting element (2) substantially comprises a C-profile rail (3), wherein the C-profile rail (3) of the connecting element (2) is dimensioned in such a way that it forms a clamping fit with the conventional C-profile of a support (1) and/or a crossbar (13) in that the connecting element (2), like a slip-on bushing, can be pushed onto or inserted into the C-profile rail of a support (1) or a crossbar (13) in an interlocking manner, and wherein a front side of the C-profile rail (3) of the connecting element (2) is open, **characterized in that** the other front side of the C-profile rail (3) of the connecting element (2) is sealed with a planar cover plate (5), wherein the width of the cover plate (5) corresponds to that of the C-profile rail (3) of the connecting element (2), whereas the cover plate (5) forms in its longitudinal direction a protruding portion (6) over the open side of the C-profile rail (3) of the connecting element (2), wherein the clamping fit, within the terms of preliminary mounting, produces a first provisional fixing of a support (1) and/or a support-crossbar connection before the connecting element (2) can be fixed in its relative position to the C-profile of the support (1) or the crossbar (13) by means of connecting boreholes (11) in a base plate (10) of the connecting element (2) or through-holes (7, 7') in the cover plate (5) of the connecting element (2), and the support (1) and/or the support-crossbar connection can thus be fixed in the respectively desired target position, wherein the cover plate (5), when the connecting element (2) is pushed on the bottom side onto the support (1), forms a base element and, when the connecting element (2) is pushed onto the support (1) at the top, an abutment is formed.

2. A connecting element according to claim 1, **characterized in that** the through-holes or connecting boreholes (7, 7', 11) are each arranged in pairs adjacent to each other to form a double connection.

3. A connecting element according to one of the preceding claims, **characterized in that** the connecting element (2) is pushed in the installation position at the bottom side onto a vertically installed support (1) in such a way that the cover plate (5) of the connecting element (2) represents the base plate of said support (1).

4. A connecting element according to one of the preceding claims, **characterized in that** the connecting element (2) is pushed in the installation position at the top onto a vertically inserted support (1) in such a way that the cover plate (5) of the connecting element (2) forms an abutment for the crossbars (13) which are to be connected to said support (1) and which are installed at least approximately horizontally.

5. A connecting element according to claim 3 or 4, **characterized in that** depending on the extent to which the connecting element (2) is pushed onto the support (1), a levelling of the support (1) as such or the abutment produced by the support (1) for the crossbars (13) to be connected to the support (1) is provided, and the connection can be fixed by means of the through-holes (7, 7') in the respectively desired connecting position, preferably by means of a bolted connection.

## Revendications

1. Élément d'assemblage, à utiliser de préférence dans la construction à sec, pour former des assemblage de montants et de traverses, dans lequel l'élément d'assemblage (2) comprend pour l'essentiel un rail profilé en C (3), le rail profilé en C (3) de l'élément d'assemblage (2) étant dimensionné de façon à former avec le profil en C ordinaire d'un montant (1) et/ou d'une traverse (13) un ajustement par serrage par le fait que l'élément d'assemblage (2) peut être enfilé ou emboîté en correspondance de forme comme un manchon emboîté sur le rail profilé en C d'un montant (1) ou d'une traverse (13), et dans lequel une face d'extrémité du rail profilé en C (3) de l'élément d'assemblage (2) est ouverte, **caractérisé en ce que** l'autre face d'extrémité du rail profilé en C (3) de l'élément d'assemblage (2) est obturée par une tôle de fermeture (5) plane, la largeur de la tôle de fermeture (5) correspondant à celle du rail profilé en C (3) de l'élément d'assemblage (2) mais la tôle de fermeture (5) formant dans sa longueur un débordement (6) au-delà de la face ouverte du rail profilé en C (3) de l'élément d'assemblage (2), l'ajustement par serrage réalisant, en vue d'un pré-assemblage, une première fixation provisoire d'un montant (1) ou d'un assemblage de montant et de traverse avant que l'élément d'assemblage (2) puisse être fixé ensuite au moyen de perçages d'assemblage (11) dans une plaque de fond (10) de l'élément d'assemblage (2) ou de perçages traversants (7, 7') dans la tôle de fermeture (5) de l'élément d'assemblage (2) dans sa position relative par rapport au profil en C du montant (1) ou de la traverse (13) et que le montant (1) et/ou l'assemblage de montant et de traverse puisse ainsi être fixé dans la position de consigne visée, la tôle de fermeture (5) formant un élément de fond quand l'élément d'assemblage (2) est emboîté par dessous sur le montant (1) et formant un appui quand l'élément d'assemblage (2) est emboîté par dessus sur le montant (1).

2. Élément d'assemblage selon la revendication 1, **caractérisé en ce que** les perçages traversants et d'assemblage (7, 7', 11) sont disposés respectivement par paires l'un à côté de l'autre afin de former un double assemblage.

3. Élément d'assemblage selon l'une des revendications précédentes, **caractérisé en ce que** l'élément d'assemblage (2) en position de montage est enfilé par dessous sur un montant (1) dressé verticalement, de telle façon que la tôle de fermeture (5) de l'élément d'assemblage (2) représente la plaque de fond de ce montant (1).

4. Élément d'assemblage selon l'une des revendications 1 à 2, **caractérisé en ce que** l'élément d'assemblage (2) en position de montage est enfilé par dessus sur un montant (1) dressé verticalement, de telle façon que la tôle de fermeture (5) de l'élément d'assemblage (2) représente un appui pour la traverse (13) montée au moins approximativement à l'horizontale qui doit être assemblée à ce montant (1).

5. Élément d'assemblage selon la revendication 3 ou 4, **caractérisé en ce que** selon la longueur sur laquelle l'élément d'assemblage (2) est enfilé sur le montant (1), le montant (1) en tant que tel ou l'appui formé par le montant (1) pour la traverse (13) à assembler au montant (1) est mis à niveau et l'assemblage peut être fixé au moyen des perçages traversants (7, 7') dans la position d'assemblage souhaitée, de préférence au moyen d'un vissage.
